# DEMANDE DE BREVET EUROPEEN

(11) **EP 1 134 615 A1**
(43) Date de publication de la demande: **19.09.2001**
(21) Numéro de dépôt: 01390003.0
(22) Date de dépôt: 15.03.2001
(51) Int. Cl.: G03D 15/00, B65D 5/20

(54) **Boitier de rangement**

(30) Priorité: 16.03.2000 FR 0003394
(71) Demandeur: PACK SYNERGIE, 78420 Carrieres-sur-Seine (FR)
(72) Inventeur: Foucou, Alain, 31650 Lauzerville (FR)
(74) Mandataire: Morelle, Guy Georges Alain

(57) **Abrégé**

Boîtier de rangement pour objets, de type photographies ou analogues, formé à partir d'un flan (1) unique plat, comportant une partie centrale inférieure (2), médiane (3) et supérieure(4), une première (5) et une deuxième (6) parties latérales placées à l'opposé l'une de l'autre et séparées de la partie centrale par des rainages (7, 8) respectifs, caractérisé en ce que
- la partie centrale inférieure (2) est repliée sur la partie centrale médiane (3) et collée sur celle-ci partiellement afin de former respectivement le dessus et le dessous du fond (19) du boîtier, et comporte une section intermédiaire (13), formant par relèvement aux moyens de rainages appropriés un premier côté (11) longitudinal du boîtier ainsi qu'une première partie (12) au moins de la face supérieure du boîtier et une face intérieure (18) de liaison entre ladite partie au moins de la face supérieure du boîtier et le fond de celui-ci, et formant en outre par ledit relèvement des moyens de verrouillage (20) des parties latérales du flan,
- la partie centrale supérieure (4) comprend le couvercle du boîtier, et un panneau intermédiaire formant un deuxième côté (22) longitudinal du boîtier, opposé au premier côté (11) longitudinal, charnière entre le couvercle et le fond du boîtier,
- les première (5) et deuxième (6) parties latérales comportent des moyens (24) coopérant avec les moyens de verrouillage (20) de la section intermédiaire de la partie centrale inférieure afin de former respectivement, par pliage, les premier (27) et deuxième (28) côtés transversaux du boîtier ainsi que la partie (29) de la face supérieure du boîtier, complémentaire de celle (12) de la section intermédiaire de la partie centrale inférieure.

## Description

La présente invention se rapporte aux boîtiers de rangement pour objets, de type photographies ou analogues, formés à partir d'un flan unique plat, comportant une partie centrale inférieure, médiane et supérieure, une première et une deuxième parties latérales placées à l'opposé l'une de l'autre et séparées de la partie centrale par des rainages respectifs.

On connaît le document EP 0 962 395 du demandeur lui-même qui décrit un exemple d'un tel boîtier dans lequel les parties latérales sont repliées sur la partie centrale et partiellement collées de manière à constituer un nouveau flan de surface plus restreinte à deux épaisseurs, d'allure sensiblement rectangulaire, les rainages et découpes étant alors agencés de telle sorte que le pliage suivant des rainages délimitant des panneaux dans le flan double épaisseur aboutit à la création d'une pochette volumique en trois dimensions avec un volume principal fermé sur cinq côtés et un rabat de fermeture du volume. La formation du boîtier en trois dimensions selon ce document à partir d'un flan plat plié et collé est aisément réversible.

La présente invention propose une alternative au boîtier selon le document EP 0 962 395, permettant d'autres possibilités, notamment la formation d'un boîtier en trois dimensions à partir d'un flan plat, dont le montage n'est pas aisément réversible sans outil spécifique.

Plus précisément, l'invention consiste en un boîtier de rangement pour objets, de type photographies ou analogues, formé à partir d'un flan unique plat, comportant une partie centrale inférieure, médiane et supérieure, une première et une deuxième parties latérales placées à l'opposé l'une de l'autre et séparées de la-partie centrale par des rainages respectifs, caractérisé en ce que
- la partie centrale inférieure est repliée sur la partie centrale médiane et collée sur celle-ci partiellement afin de former respectivement le dessus et le dessous du fond du boîtier, et comporte une section intermédiaire, formant par relèvement aux moyens de rainages appropriés un premier côté longitudinal du boîtier ainsi qu'une première partie au moins de la face supérieure du boîtier et une face intérieure de liaison entre ladite partie au moins de la face supérieure du boîtier et le fond de celui-ci, et formant en outre par ledit relèvement des moyens de verrouillage des parties latérales du flan,
- la partie centrale supérieure comprend le couvercle du boîtier, et un panneau intermédiaire formant un deuxième côté longitudinal du boîtier, opposé au premier côté longitudinal, charnière entre le couvercle et le fond du boîtier,
- les première et deuxième parties latérales comportent des moyens coopérant avec les moyens de verrouillage de la section intermédiaire de la partie centrale inférieure afin de former respectivement, par pliage, les premier et deuxième côtés transversaux du boîtier ainsi que la partie de la face supérieure du boîtier, complémentaire de celle de la section intermédiaire de la partie centrale inférieure.

Selon une caractéristique avantageuse, les moyens de verrouillage des première et deuxième parties latérales du flan comportent respectivement des première et deuxième bandes de matière dans le plan de la face supérieure du boîtier et des premier et deuxième rabats dans le prolongement respectivement des première et deuxième bandes de matière, séparés de celles-ci par des rainages, et formant une butée pour la section intermédiaire en position relevée par insertion partielle des premier et deuxième rabats en appui contre le premier côté longitudinal.

Selon une caractéristique avantageuse, les moyens des première et deuxième parties latérales du flan, coopérant avec les moyens de verrouillage de la section intermédiaire de la partie centrale inférieure comportent respectivement des premier et deuxième panneaux formant les premier et deuxième côtés transversaux du boîtier respectivement, prolongés par des troisième et quatrième panneaux respectivement formant la partie de la face supérieure du boîtier, complémentaire de celle de la section intermédiaire de la partie centrale inférieure, les troisième et quatrième panneaux étant prolongés respectivement par une première et une deuxième languettes insérées respectivement sous les première et deuxième bandes de matière et contre une partie des premier et deuxième rabats.

Selon une caractéristique avantageuse, le deuxième côté longitudinal du boîtier comporte en outre un panneau intérieur collé et lié à la partie centrale inférieure du flan par une liaison rainée.

Selon une caractéristique avantageuse, la partie centrale supérieure du flan comprend en outre au moins une première languette libre afin de constituer un moyen de fermeture du boîtier par insertion de la première languette libre dans une fente formée à cet effet sur la face supérieure du boîtier.

Selon une caractéristique avantageuse, la partie centrale supérieure du flan comprend un panneau intérieur replié et partiellement collé sur un panneau extérieur, les panneaux intérieur et extérieur formant le couvercle.

Selon une caractéristique avantageuse, le panneau intérieur est muni d'au moins une deuxième languette libre destinée à maintenir un objet plat contre la face intérieure du couvercle.

Selon une caractéristique avantageuse, le couvercle comporte une fenêtre permettant de visualiser un objet plat placé à l'intérieur du boîtier.

Selon une caractéristique avantageuse, ladite fenêtre est constituée par une ouverture formée dans le panneau extérieur du couvercle, le panneau intérieur du couvercle comportant des moyens de maintien de l'objet plat à visualiser contre la fenêtre.

Selon une caractéristique avantageuse, les moyens de maintien de l'objet plat à visualiser comprennent un bandeau formé dans le panneau intérieur du couvercle coopérant avec un objet plat maintenu contre la face intérieure du couvercle par ladite au moins une deuxième languette libre.

L'invention sera mieux comprise et d'autres caractéristiques et avantages apparaîtront à la lecture de la description qui suit de deux exemples de réalisation d'un boîtier selon l'invention, accompagnée des dessins annexés à titre illustratif non limitatif.

La figure 1 représente en vue de dessus le flan à plat d'un premier exemple de mode de réalisation d'un boîtier de rangement selon l'invention.

La figure 2 représente en vue de dessus le flan à plat de la figure 1, la partie centrale étant repliée sur elle-même.

La figure 3 représente en vue de dessus le flan à plat de la figure 2, la parties latérales étant partiellement repliées.

La figure 4 représente en vue de dessus le flan à plat de la figure 2, la parties latérales étant totalement repliées.

La figure 5 représente une vue en perspective du boîtier de rangement selon la figure 4, le couvercle étant représenté en position ouverte.

La figure 6 représente en vue de dessus le flan à plat d'un deuxième exemple de mode de réalisation d'un boîtier de rangement selon l'invention.

Le boîtier de rangement représenté sur les figures 1 à 5, est destiné à ranger des objets de type photographies ou analogues, et est formé à partir d'un flan unique plat 1, par exemple en carton, papier cartonné ou analogue, dont la face visible représenté sur la figure 1 est la face tournée vers l'intérieur du boîtier, comportant une partie centrale inférieure 2, médiane 3 et supérieure 4, une première 5 et une deuxième 6 parties latérales placées à l'opposé l'une de l'autre et séparées de la partie centrale 3, 2 par des rainages 7, 8 parallèles, respectivement.

La partie centrale inférieure 2 comporte une zone 9 représentée hachurée sur la figure 1 qui est destinée à être repliée par pivotement autour d'un rainage 10 longitudinal séparant un premier 11 côté longitudinal du boîtier à former à partir du flan, d'une première 12 partie au moins de la face supérieure du boîtier à former, la zone hachurée 9 étant ensuite collée sur la partie centrale médiane 3, comme représenté sur la figure 2. La zone hachurée 9 et la partie médiane forment respectivement le dessus et le dessous du fond du boîtier.

La partie centrale inférieure 2 comporte une section intermédiaire 13, formant par relèvement de celle-ci après collage de la zone hachurée sur la partie médiane 3, grâce à des rainages 14, 15, 16 et 17 longitudinaux comme représenté sur la figure 1, le premier côté 11 longitudinal du boîtier ainsi que la première partie 12 de la face supérieure du boîtier et une face intérieure 18 de liaison entre la partie 12 au moins de la face supérieure du boîtier et le fond 19 de celui-ci, et formant en outre des moyens de verrouillage 20 des parties latérales du flan. Une fois la zone 9 hachurée repliée et collée sur la partie médiane 3, des découpages préalables transversaux 25 et 26 effectués sur la partie centrale inférieure, comme représenté sur la figure 1 permettent à la première partie 12 de la face supérieure du boîtier d'être relevée par pivotement du côté longitudinal 11 et de la face intérieure 18 autour des rainages longitudinaux 14, 16 et 17 respectivement jusqu'à ce que le côté longitudinal 11 et la face intérieure 18 forment un angle droit avec le fond du boîtier, la première partie 12 de la face supérieure étant alors parallèle au fond du boîtier. Il est à noter que les découpages préalables transversaux 25 et 26 permettent la création de deux pieds 44, 45 assurant le maintien des moyens de verrouillage 20 lors du relèvement de la section intermédiaire 13 et après ce relèvement lorsque la section intermédiaire est en place comme expliqué ci-dessus. Les pieds 44 et 45 pivotent autour des rainages longitudinaux 16, et les moyens de verrouillage 20 s'articulent sur les pieds par les rainages 15 longitudinaux. Lors du relèvement de la section intermédiaire, dont le déplacement est assimilable à celui d'un parallélogramme articulé, le bord 11, la face intérieure 18 et les pieds sont sensiblement parallèles entre eux, et la partie 12 de la face supérieure du boîtier est sensiblement parallèle au fond 19 du boîtier. Il est à noter qu'à ce stade du montage du boîtier, la section intermédiaire 13 peut pivoter librement sur 180 °. Le blocage à angle droit sera effectué ensuite comme expliqué plus loin avec les parties latérales 5, 6 du flan.

La partie centrale supérieure 4 comprend le couvercle 23 du boîtier, et un panneau intermédiaire 21 formant un deuxième côté 22 longitudinal du boîtier, opposé au premier côté 11 longitudinal, faisant fonction en outre de charnière entre le couvercle 23 et le fond 19 du boîtier, comme représenté sur la figure 5.

La partie centrale médiane comporte un panneau central 3 par exemple rectangulaire définissant le fond 19 du boîtier, plus précisément la face extérieure du fond 19 du boîtier, auquel sont attachés les parties centrales supérieure 4 et inférieure 2, respectivement dans les prolongements longitudinaux supérieur et inférieur du panneau central 3, par l'intermédiaire du rainage longitudinal 14 pour la partie centrale inférieure, et d'un rainage 68 longitudinal pour la partie centrale supérieure, et les parties latérales 5 et 6 respectivement dans les prolongements latéraux du panneau central 3, par l'intermédiaire des rainages transversaux 7 et 8, respectivement, comme représenté sur la figure 1. Les éléments des parties centrales supérieure et inférieure, et des parties latérales qui sont contigus au panneau central 3 sont les quatre côtés extérieur du boîtier monté.

Les première 5 et deuxième 6 parties latérales comportent des moyens 24 coopérant avec les moyens de verrouillage 20 de la section intermédiaire 13 de la partie centrale inférieure 2 afin de former respectivement, par pliage, les premier 27 et deuxième 28 côtés transversaux du boîtier ainsi que la partie 29 de la face supérieure du boîtier, complémentaire de celle de la section intermédiaire 13 de la partie centrale inférieure 2.

Les moyens de verrouillage 20 des première 5 et deuxième 6 parties latérales du flan 1 comportent respectivement des première 30 et deuxième 31 bandes de matière dans le plan de la face supérieure du boîtier et des premier 32 et deuxième 33 rabats dans le prolongement latéral respectivement des première 30 et deuxième 31 bandes de matière, séparés de celles-ci par les rainages 7 et 8, respectivement, et formant une butée pour la section intermédiaire 13 en position relevée par insertion partielle des premier et deuxième rabats en appui contre le premier 11 côté longitudinal, face intérieure. La partie des rabats 32 et 33 insérée contre le côté longitudinal 11 est constituée de languettes 36 et 37 placées dans le prolongement du rainage 10 comme représenté sur la figure 3, qui se placent parallèlement au fond du boîtier 19, l'autre partie des rabats 32 et 33 étant parallèle aux côtés transversaux 27 et 28 du boîtier monté, tel que représenté sur les figures 4 ou 5. Une fois la section intermédiaire 13 en position relevée et le côté longitudinal 11 placé sensiblement à angle droit avec le fond 19 du boîtier, les deux rabats 32 et 33 sont abaissés par pivotement autour des rainages 7 et 8 respectivement, et les languettes 36 et 37 insérées en fin d'abaissement des rabats vers l'intérieur du boîtier et contre la face intérieure du côté 11 longitudinal, jusqu'à ce que les rabats soient en partie sensiblement placés à angle droit avec le fond 19 du boîtier.

Les moyens 24 des première 5 et deuxième 6 parties latérales du flan 1, coopérant avec les moyens de verrouillage 20 de la section intermédiaire 13 de la partie centrale inférieure 2 comportent respectivement des premier 38 et deuxième 39 panneaux placés dans le prolongement latéral de la partie centrale médiane 3, et formant les premier 27 et deuxième 28 côtés transversaux du boîtier respectivement, prolongés par des troisième 40 et quatrième 41 panneaux respectivement formant la partie 29 de la face supérieure du boîtier, complémentaire de celle de la section intermédiaire 13 de la partie centrale inférieure 2, les troisième 40 et quatrième 41 panneaux étant prolongés respectivement par une première 42 et une deuxième 43 languettes insérées respectivement, lorsque le boîtier est monté, sous les première 30 et deuxième 31 bandes de matière et contre une partie de la face intérieure des premier 32 et deuxième 33 rabats comme représenté sur les figures 4 et 5. Afin d'obtenir une immobilisation correcte de la section intermédiaire en position relevée, les bords longitudinaux 61 et 62 des parties respectives des première 42 et deuxième 43 languettes venant se placer sous les moyens de verrouillage 20 doivent être alignés avec la face intérieure 18 longitudinale comme représenté sur la figure 3, lorsque la section intermédiaire 13 est relevée à angle droit. Ainsi, la section intermédiaire 13 est immobilisée par les rabats 32 et 33 dans un sens et par les languettes 42 et 43 dans l'autre sens.

Pour effectuer cette dernière étape permettant d'obtenir à l'issue de celle-ci le boîtier monté et fini, il faut relever les premier et deuxième panneaux 38 et 39 contre les rabats 32 et 33 respectivement, autour des rainages 7 et 8 transversaux, puis continuer à faire pivoter respectivement les troisième 40 et quatrième 41 panneaux sur les moyens de verrouillage 20, autour des rainages transversaux 57 et 58, respectivement, et enfin poursuivre le pivotement des première 42 et deuxième 43 languettes sous les moyens de verrouillage 20 et contre la face intérieure de la partie verticale des rabats 32 et 33, les languettes 42 et 43 étant munies de rainages 46 et 47 transversaux, respectivement, permettant le placement de ces languettes comme expliqué ci-dessus. Une fois en position comme expliqué ci-dessus, les languettes 42 et 43 ne sont plus démontables sans un outil spécifique car l'extrémité des languettes 42 et 43 est en appui contre le fond du boîtier par élasticité et ne peut donc être retirée facilement. es pieds 44 et 45 gêne également l'accès aux languettes 42 et 43. De ce fait, les parties latérales 5, et 6 du flan ne sont plus démontables sans un outil spécifique. Bien que cela ne soit pas nécessaire, il est possible de renforcer le boîtier par collage des parties latérales. On notera que l'extrémité respective des languettes 42 et 43 comporte par exemple des chanfreins 66 et 67 afin de permettre le placement des languettes 42 et 43 autour des moyens de verrouillage et contre la face intérieure de la partie verticale des rabats 32 et 33 sans buter contre les languettes 36 et 37, comme représenté sur la figure 2.

Le deuxième côté 22 longitudinal du boîtier comporte en outre un panneau intérieur 48 collé sur la face intérieure du panneau intermédiaire 21, et lié à la partie centrale inférieure du flan par une liaison rainée 49 interrompue par deux lumières 50 alignées avec la liaison rainée afin d'obtenir une meilleure souplesse de l'articulation du côté longitudinal 22 sur le fond du boîtier, comme représenté sur les figures 1 à 5. Le panneau 48 est collé sur la face intérieure du panneau intermédiaire 21 de préférence simultanément au collage de la zone hachurée 9 sur la partie centrale médiane 3.

La partie centrale supérieure 4 du flan 1 comprend en outre au moins une première languette 51 libre afin de constituer un moyen de fermeture du boîtier par insertion de la première languette 51 dans une fente 52 formée à cet effet sur la face supérieure 12 du boîtier, lorsque le boîtier est monté, comme représenté sur la figure 4 ou 5.

La partie centrale supérieure 4 du flan 1 comprend un panneau intérieur 53 replié autour d'un rainage 55 longitudinal et partiellement collé sur un panneau extérieur 54, plus particulièrement sur la face intérieure du panneau extérieur 54, les panneaux intérieur 53 et extérieur 54 formant le couvercle 23 du boîtier monté. La languette 51 est découpée dans le panneau intérieur 53 comme représenté sur la figure 1, et apparaît librement lorsque le panneau intérieur 53 est replié sur le panneau extérieur 54. Le couvercle 23 est articulé en outre sur le deuxième côté longitudinal grâce à un rainage longitudinal 60, de sorte que lorsqu'on ouvre le couvercle 23, le côté longitudinal 22 et le couvercle 23 pivotent conjointement. Ainsi, il est possible de retirer les objets du boîtier en les faisant glisser vers le haut lorsqu'ils sont retenus par une partie de la face supérieure comme représenté sur les figures. En effet, les objets pouvant être placés dans le boîtier ont une longueur comprise entre les deux pieds 44 et 45, plus grande que la longueur de passage définie entre les parties 29 latérales de la face supérieure du boîtier. Le tracé représenté sur la figure 1 des découpes transversales 25 et 26 met en évidence ce qui précède.

Le panneau intérieur 53 est muni d'une deuxième languette 56 libre relevable destinée à maintenir un objet plat (non représenté) contre la face intérieure du couvercle 23. La languette libre 56 peut pivoter librement autour d'un rainage longitudinal 59, comme représenté sur les figures 1 à 5. En effet, lorsque les panneaux intérieur 53 et extérieur 54 sont collés, la languette 56 ne sera pas collée quant à elle, afin qu'un objet plat, par exemple une fiche index photographique (non représentée), puisse être insérée entre la languette 56 et la face intérieure du couvercle. La fiche index est ainsi directement visible lorsque le couvercle 23 est ouvert. Le panneau intérieur 53 comporte en outre une découpe 65 permettant de dégager l'extrémité de la languette 56 en vue d'une meilleure manoeuvre de celle-ci et d'une insertion facilitée de la fiche index.

Le boîtier obtenu par collage et pliage à partir d'un flan plat comme expliqué ci-dessus est de forme générale parallélépipédique, la face supérieure 12, 29 du boîtier étant largement échancrée comme représenté sur les figures 4 ou 5, et constituée par une bande de matière attenante aux deux côtés transversaux 27 et 28 et au premier côté longitudinal 11. L'échancrure centrale de la face supérieure permet un accès rapide aux objets (non représentés) placés dans le boîtier, et une visualisation directe de l'objet placé dessus.

Il est à noter que le flan 1 représenté sur les figures 1 à 5 comportent des rainages transversaux et longitudinaux, les rainages transversaux étant perpendiculaires aux rainages longitudinaux afin d'obtenir un boîtier en forme de parallélépipède rectangle comme représenté sur les figures 1 à 5. Le boîtier obtenu avec le flan 1 représenté sur les figures 1 à 5 est plus particulièrement destiné au domaine photographique et permet de loger de manière rationnelle, pratique et peu coûteuse dans un même boîtier, des tirages papiers de photographies et des films à plat ou négatifs, tout en permettant une présentation rapide de l'ensemble des photos contenues dans le boîtier grâce à la fiche index.

Le flan à plat 101 du deuxième exemple de mode de réalisation d'un boîtier de rangement selon l'invention représenté sur la figure 6 se différencie du premier exemple par son couvercle et en ce qu'il est muni de moyens permettant de loger un film ou une cassette APS, comme cela va maintenant être expliqué.

Sur la figure 6, les éléments structurellement et fonctionnellement identiques à ceux des figures 1 à 5 comportent respectivement la même référence numérique additionnée du nombre 100 et ne seront pas plus décrit. On se reportera à la description qui précède pour ces éléments.

Comme pour le premier exemple, le couvercle est constitué d'un panneau intérieur 153 destiné à être partiellement collé sur un panneau extérieur 154, ce dernier comportant à la différence du premier exemple une fenêtre 170 permettant de visualiser un objet plat placé à l'intérieur du boîtier, dans l'exemple un CD rom ou analogue (non représenté) pouvant comporter notamment des données numériques photographiques. La fenêtre 170 comprend une ouverture 171 formée dans le panneau extérieur 154 du couvercle 123, le panneau intérieur 153 du couvercle 123 comportant des moyens de maintien du CD rom à visualiser contre la fenêtre. La fenêtre comporte en outre une feuille de plastique 176 transparent insérée entre les panneaux intérieur 153 et extérieur 154 avant collage, afin d'assurer une protection de la surface du CD exposée vers l'extérieur. La feuille de plastique 176 est représentée en traits pointillés sur la figure 6.

Les moyens de maintien 172 du CD à visualiser comprennent un bandeau 173 longitudinal, une découpe 174 adoptant partiellement la forme d'un cercle dans lequel s'inscrit le CD à visualiser, et deux coins 156 prolongés par des pattes 177, formés dans le panneau intérieur 153 du couvercle 123 comme représenté sur la figure 6. Les coins 156 et les pattes 177 sont formés dans une zone la plus proche du périmètre du CD en fonction des dimensions de l'objet plat à insérer dans les coins 156.

Lorsque le panneau intérieur 153 est collé sur le panneau extérieur 154, les coins 156, les pattes 177 prolongeant avantageusement les coins 156, ainsi que le bandeau 173 ne sont pas collés, afin pour le bandeau de permettre le glissement du CD entre le bandeau et la fenêtre 170 et pour les coins 156 de permettre l'insertion d'un objet plat, par exemple une fiche index photographique entre les panneaux intérieur 153 et extérieur 154 du couvercle 123. La fiche index photo est ainsi maintenue contre la face intérieure du couvercle par les coins 156, et le CD est maintenu dans la découpe 174 par le bandeau 173 et la fiche index. Les pattes 177 ont pour fonction essentielle de faciliter l'insertion de la fiche index dans les coins 156.

La section intermédiaire 113 de la partie centrale inférieure 2 comporte en outre un logement 178 formé dans la première partie 112 de la face supérieure du boîtier permettant avantageusement de loger une cassette APS ou un film, 135 mm par exemple. Le logement 178 est obtenu par une découpe 179 appropriée sur la première partie 112 de la face supérieure du boîtier. La découpe 179 est constituée d'une entaille en forme de H générale et de deux rainages 180 et 181 reliant les sommets du H, comme représenté sur la figure 6, de telle sorte que des rabats 182 et 183 soient formés, ces derniers pivotant vers le bas lors de l'insertion de la cassette APS ou du film et maintenant celui-ci en place dans le logement 178. En outre, des découpes en demi-lune 184 et 185 peuvent être réalisées sur les côtés du H afin de permettre l'insertion de doigts en vue de retirer l'objet inséré.

Le boîtier obtenu avec le flan représenté sur la figure 6 est plus particulièrement destiné au domaine photographique et permet de loger de manière rationnelle, pratique et peu coûteuse dans un même boîtier, divers supports contenant des informations photographiques, CD rom ou analogue, tirages papiers, films, cassettes, ou analogue.

## Revendications

1. Boîtier de rangement pour objets, de type photographies ou analogues, formé à partir d'un flan (1, 101) unique plat, comportant une partie centrale inférieure (2, 102), médiane (3, 103) et supérieure(4, 104), une première (5, 105) et une deuxième (6, 106) parties latérales placées à l'opposé l'une de l'autre et séparées de la partie centrale par des rainages (7, 107, 8, 108) respectifs, ***caractérisé en ce que***
- la partie centrale inférieure (2, 102) est repliée sur la partie centrale médiane (3) et collée sur celle-ci partiellement afin de former respectivement le dessus et le dessous du fond (19) du boîtier, et comporte une section intermédiaire (13), formant par relèvement aux moyens de rainages appropriés un premier côté (11) longitudinal du boîtier ainsi qu'une première partie (12) au moins de la face supérieure du boîtier et une face intérieure (18) de liaison entre ladite partie au moins de la face supérieure du boîtier et le fond de celui-ci, et formant en outre par ledit relèvement des moyens de verrouillage (20, 120) des parties latérales du flan,
- la partie centrale supérieure (4, 104) comprend le couvercle du boîtier, et un panneau intermédiaire formant un deuxième côté (22) longitudinal du boîtier, opposé au premier côté (11) longitudinal, charnière entre le couvercle et le fond du boîtier,
- les première (5, 105) et deuxième (6, 106) parties latérales comportent des moyens (24) coopérant avec les moyens de verrouillage (20) de la section intermédiaire de la partie centrale inférieure afin de former respectivement, par pliage, les premier (27) et deuxième (28) côtés transversaux du boîtier ainsi que la partie (29) de la face supérieure du boîtier, complémentaire de celle (12) de la section intermédiaire de la partie centrale inférieure.

2. Boîtier selon la revendication 1, ***caractérisé en ce que*** les moyens de verrouillage (20, 120) des première (5, 105) et deuxième (6, 106) parties latérales du flan (1, 101) comportent respectivement des première (30) et deuxième (31) bandes de matière dans le plan de la face supérieure du boîtier et des premier (32, 36) et deuxième (33, 37) rabats dans le prolongement respectivement des première (30) et deuxième (31) bandes de matière, séparés de celles-ci par des rainages (7, 8), et formant une butée pour la section intermédiaire (13) en position relevée par insertion partielle des premier (36) et deuxième (37) rabats en appui contre le premier côté (11) longitudinal.

3. Boîtier selon la revendication 2, ***caractérisé en ce que*** les moyens (24, 124) des première (5) et deuxième (6) parties latérales du flan (1), coopérant avec les moyens de verrouillage (20, 120) de la section intermédiaire de la partie centrale inférieure (2) comportent respectivement des premier (38) et deuxième (39) panneaux formant les premier (27) et deuxième (28) côtés transversaux du boîtier respectivement, prolongés par des troisième (40) et quatrième (41) panneaux respectivement formant la partie (29) de la face supérieure du boîtier, complémentaire de celle de la section intermédiaire (13) de la partie centrale inférieure (2), les troisième et quatrième panneaux étant prolongés respectivement par une première (42) et une deuxième (43) languettes insérées respectivement sous les première (30) et deuxième (31) bandes de matière et contre une partie des premier (32) et deuxième (33) rabats.

4. Boîtier selon la revendication 2, ***caractérisé en ce que*** le deuxième côté (22) longitudinal du boîtier comporte en outre un panneau intérieur (48) collé et lié à la partie centrale inférieure (2) du flan (1) par une liaison rainée.

5. Boîtier selon l'une quelconque des revendications 1 à 4, ***caractérisé en ce que*** la partie centrale supérieure (4) du flan comprend en outre au moins une première languette (51) libre afin de constituer un moyen de fermeture du boîtier par insertion de la première languette libre dans une fente (52) formée à cet effet sur la face supérieure du boîtier.

6. Boîtier selon l'une quelconque des revendications 1 à 5, ***caractérisé en ce que*** la partie centrale supérieure (4) du flan (1, 101) comprend un panneau intérieur (53, 153) replié et partiellement collé sur un panneau extérieur (54, 154), les panneaux intérieur et extérieur formant le couvercle (23).

7. Boîtier selon la revendication 6, ***caractérisé en ce que*** le panneau intérieur (53, 153) est muni d'au moins une deuxième languette (56, 156) libre destinée à maintenir un objet plat contre la face intérieure du couvercle (23, 123).

8. Boîtier selon l'une quelconque des revendications 1 à 7, ***caractérisé en ce que*** le couvercle (123) comporte une fenêtre (170) permettant de visualiser un objet plat placé à l'intérieur du boîtier.

9. Boîtier selon les revendications 6 et 8, ***caractérisé en ce que*** ladite fenêtre (170) est constituée par une ouverture (171) formée dans le panneau extérieur (154) du couvercle (123), en ce que le panneau intérieur (153) du couvercle comporte des moyens de maintien (173, 174) de l'objet plat à visualiser contre la fenêtre (170).

10. Boîtier selon les revendications 7 et 9, ***caractérisé en ce que*** les moyens de maintien de l'objet plat à visualiser comprennent un bandeau (173) formé dans le panneau intérieur (153) du couvercle (123) coopérant avec un objet plat-maintenu contre la face intérieure du couvercle par ladite au moins une deuxième languette (156) libre.
